# FASCICULE DE BREVET EUROPEEN

(11) **EP 1 165 955 B1**
(45) Date de publication et mention de la délivrance du brevet: **10.08.2005**
(21) Numéro de dépôt: 00912325.8
(22) Date de dépôt: 05.04.2000
(51) Int. Cl.: F02G 1/043

(54) **PROCEDE ET DISPOSITIF POUR TRANSMETTRE UNE ENERGIE MECANIQUE ENTRE UNE MACHINE STIRLING ET UN GENERATEUR OU UN MOTEUR ELECTRIQUE**
VERFAHREN UND VORRICHTUNG ZUM ÜBERSETZEN EINER MECHANISCHEN ENERGIE ZWISCHEN EINER STIRLINGMACHINE UND EINEM GENERATOR ODER EINEM ELEKTROMOTOR
METHOD AND DEVICE FOR TRANSMITTING MECHANICAL ENERGY BETWEEN A STIRLING ENGINE AND A GENERATOR OR AN ELECTRIC MOTOR

(30) Priorité: 07.04.1999 EP 99810286
(43) Date de publication de la demande: 02.01.2002
(73) Titulaire: Budliger, Jean-Pierre, CH-1213 Onex (CH)
(72) Inventeur: Budliger, Jean-Pierre, CH-1213 Onex (CH)
(74) Mandataire: Savoye, Jean-Paul
(86) Numéro de dépôt international: PCT/CH2000/000199
(87) Numéro de publication internationale: WO 2000/061936

(56) Documents cités:
- EP-A- 0 070 780
- EP-A- 0 086 622
- EP-A- 0 218 554
- EP-A- 0 447 134
- US-A- 5 174 116

## Description

La présente invention se rapporte à un procédé pour transmettre de l'énergie mécanique entre un piston de transfert d'une machine Stirling et un organe mobile d'un générateur ou d'un moteur électrique, le piston de transfert étant monté dans un cylindre, selon lequel on déplace périodiquement à l'aide dudit piston de transfert un gaz de travail entre une chambre d'expansion et une chambre de compression associées respectivement à deux faces de travail dudit piston de transfert en faisant passer ledit gaz à travers un échangeur chaud, alternativement froid, relié à une source de chaleur, un régénérateur et un échangeur de refroidissement relié à un puits de chaleur et on exerce une force élastique de rappel sur ce piston de transfert.

Les machines Stirling à piston libre ont été considérés depuis longtemps comme une solution idéale pour des unités de couplage chaleur-force servant à la production d'énergie thermique et mécanique pour des habitations. La possibilité d'augmenter le degré d'utilisation du combustible fossile, la propreté du processus de combustion externe et le fonctionnement silencieux du dispositif constituent les arguments principaux en faveur de l'application de cette technologie aux habitations. Cependant jusqu'ici, la complexité et le prix élevé de telles unités ont empêché son emploi.

On a proposé dans le EP-A-0 218 554 une machine à piston libre comprenant un piston de transfert monté dans un compartiment moteur, un joint séparant les volumes d'expansion et de compression, lequel est lui-même délimité par un second piston entouré par un joint. Un passage axial traverse ce second piston et permet à une tige solidaire du piston de transfert d'accéder à un vilebrequin également relié au second piston, pour fournir de l'énergie mécanique à une machine rotative. Un tube de résonance est connecté au volume de compression et permet d'augmenter le rapport de pression entre les volumes d'expansion et de compression pour accroître le rendement.

L'inconvénient de cette solution est de nécessiter deux pistons coaxiaux avec les problèmes de guidage et d'étanchéité que cela implique, tant en matière de coût que de fiabilité.

On a récemment proposé d'associer un piston moteur à un piston de transfert d'une machine Stirling et de-fixer les aimants inducteurs d'un alternateur électrique à ce piston moteur pour les déplacer par rapport aux enroulements de l'induit de cet alternateur. Ce concept prometteur présente cependant l'inconvénient de nécessiter deux pistons coaxiaux, mobiles l'un par rapport à l'autre, qui doivent être guidés avec une grande précision. En effet, la tige du piston de transfert est montée coulissante dans un volume fermé rempli de gaz du piston moteur, qui couple pneumatiquement ces deux pistons. Ce système nécessite également un asservissement de manière à régler le déphasage entre ces pistons. Un tel système est développé par la firme américaine Sunpower Inc. Athens, Ohio, et a fait notamment l'objet d'un article intitulé « Development of a 3kW free-piston Stirling engine with the displacer gas-spring partially sprung to the power piston » G. Chen et J. McEntee, Proceedings of the 26th Intersociety Energy Conversion Engineering Conference, vol. 5, p. 233-238. Un fort couplage élastique entre les deux pistons indique qu'une fraction substantielle de l'énergie motrice induite est engendrée par les forces du gaz agissant sur le piston de transfert et transférée par l'accouplement élastique au piston moteur. Les auteurs de l'article affirment que 2/3 de l'énergie totale est produite par le piston de transfert du moteur Stirling. Dans ce moteur, ce piston sert donc non seulement à transférer le gaz entre les volumes chaud et froid situés aux deux extrémités du cylindre dans lequel se déplace ce piston, mais aussi à engendrer une partie de l'énergie motrice.

On pourrait certes se demander légitimement, dès lors, si il ne serait pas possible de produire la totalité de l'énergie motrice à l'aide du piston de transfert et d'associer la partie mobile du générateur électrique à celui-ci. Une telle hypothèse à elle seule ne résoudrait cependant pas les problèmes susmentionnés. En effet, le déphasage nécessaire entre les deux pistons coaxiaux devant subsister pour permettre la production d'énergie et son transfert, les problèmes de guidage et d'asservissement resteraient inchangés.

Le but de la présente invention est de remédier au moins en partie aux inconvénients susmentionnés.

A cet effet, cette invention a tout d'abord pour objet un procédé pour transmettre de l'énergie mécanique entre un piston de transfert d'une machine Stirling et un organe mobile d'un générateur ou d'un moteur électrique tel que défini par la revendication 1. Cette invention a également pour objet un dispositif pour la mise en oeuvre de ce procédé, selon la revendication 10.

Le remplacement du piston moteur par un résonateur pneumatique entièrement statique permet non seulement de simplifier considérablement le dispositif, comme ceci est évident, puisque ce procédé permet de supprimer le piston moteur, mais aussi de faciliter l'asservissement comme on l'expliquera par la suite. Ceci signifie que non seulement l'invention permet de simplifier sensiblement le dispositif et d'en réduire les coûts de production, mais aussi que la fiabilité du dispositif s'en trouve accrue. Or pour qu'un tel dispositif présente un intérêt économique, il faut non seulement qu'il puisse être produit à un prix compétitif, mais qu'il soit capable de fonctionner aussi de nombreuses années sans nécessiter aucun entretien ni réglage.

D'autres particularités et avantages du procédé et du dispositif objets de l'invention apparaîtront à la lecture de la description qui suit, ainsi que du dessin annexé, qui illustre, schématiquement et à titre d'exemple, deux formes d'exécution et diverses variantes de ce dispositif.
La figure 1 est une vue en coupe diamétrale de cette forme d'exécution;
la figure 2 est une vue d'une variante de la figure 1;
la figure 3 est une vue en élévation du dispositif selon les figures 1 ou 2;
la figure 4 est un diagramme vectoriel, les figures 5 et 6 sont des diagrammes explicatifs relatifs au procédé;
la figure 7 est un diagramme relatif au rendement du cycle par rapport au travail par cycle;
les figures 8 à 10 sont des diagrammes relatifs au dimensionnement et au comportement du résonateur;
la figure 11 est une vue en élévation, partiellement en coupe de la seconde forme d'exécution;
les figures 12 et 13 illustrent partiellement deux variantes pour le chauffage d'un moteur Stirling;
les figures 14 à 16 illustrent trois variantes dans lesquels des moteurs Stirling sont accouplés par des tubes de résonance;
la figure 17 illustre un mode de chauffage applicable aux variantes des figures 14 à 16.

Le dispositif illustré par la figure 1 comporte un carter allongé 1 formé de deux compartiments cylindriques 2, 3, assemblés sur un élément intermédiaire 4, jouant le rôle de bâti. Le compartiment cylindrique 2 comporte un logement cylindrique 5, constituant un volume de travail d'un moteur Stirling, dans lequel un piston de transfert en deux parties 6, 6a est monté, libre de se déplacer dans l'axe longitudinal du logement cylindrique 5. A une extrémité, le volume situé entre la partie 6 du piston de transfert 6, 6a et l'extrémité externe du logement 5 est celui qui est en contact avec un échangeur chaud 7 relié à une source chaude (non représentée) et constitue la chambre chaude ou volume d'expansion V_{E} du-moteur Stirling, tandis qu'à l'autre extrémité de ce logement cylindrique 5, on trouve un volume en contact avec un échangeur froid 8 relié à une source froide (non représentée), qui constitue la chambre froide ou volume de compression V_{C} du moteur Stirling. Un régénérateur 9 est disposé entre les échangeurs chaud 7 et froid 8.

La partie 6a du piston de transfert 6, 6a adjacente à la chambre de compression V_{C} est engagée dans un volume fermé 10 rempli de gaz de travail, qui constitue un moyen de rappel élastique du piston de transfert 6,6a.

Le compartiment cylindrique 3 renferme un volume dans lequel un élément mobile d'un générateur électrique, ici l'inducteur 11 constitué par un élément cylindrique portant des aimants permanents, est solidaire de la périphérie d'un organe annulaire 12, dont le bord interne est solidaire d'un organe de suspension élastique 14, constitué par des ressorts plats annulaires, dont les bords périphériques sont fixés au bâti 4 et dont les bords internes sont solidaires d'une tige 17 dont une extrémité est fixée à la partie 6a du piston de transfert 6, 6a. Le bord interne d'un second organe de suspension élastique 15 semblable à l'organe 14, est fixé à l'autre extrémité de la tige 17, tandis que sa périphérie est fixée à un support 13 solidaire du bâti 4. L'induit du générateur est formé par des enroulements 16.

La partie 6a du piston de transfert 6,6a et la tige 17 traversent le fond du volume fermé 10 ménagé dans l'élément intermédiaire 4 avec un jeu compris entre 30 et 50µm. Un tel jeu est parfaitement acceptable aussi bien du point de vue des tolérances de fabrication que de l'influence des fuites du gaz de travail sur le rendement énergétique et sur la force de rappel du gaz comprimé dans le volume fermé 10.

Un résonateur tubulaire 18, dont seule l'extrémité solidaire du compartiment cylindrique 2 est représentée sur la figure 1, communique avec le volume de compression ou chambre froide V_{C} du moteur Stirling. Ce résonateur a pour rôle de remplacer le second piston, qui selon le procédé objet de l'invention, ne sert plus à produire de l'énergie, toute l'énergie étant produite par le piston de transfert 6, 6a comme on l'expliquera ci-après, mais sert à amplifier l'onde de pression et à assurer un déphasage approprié entre le déplacement du piston de transfert 6, 6a et les variations de pression p dans le volume de travail.

Comme illustré par la figure 3, l'autre extrémité de ce résonateur tubulaire 18 se termine avantageusement dans un volume de Helmholtz 19. Dans ce cas, de préférence, la partie de ce résonateur qui se trouve dans le volume Helmholtz se termine par un évasement 18a.

Le piston de transfert 6, 6a joue alors le double rôle de transfert du gaz de travail entre la chambre d'expansion V_{ε} et la chambre de compression Vc et de production de toute l'énergie motrice transmise à l'inducteur 11, pour autant que certaines conditions, dont nous allons parler maintenant, soient remplies.

Pour atteindre cet objectif, il est nécessaire de déterminer le rapport entre la surface a_{C} du piston de transfert 6, 6a délimitant la chambre de compression et celle a_{E} de ce même piston, délimitant la chambre d'expansion.

L'analyse du cycle isothermique montre que la pression du gaz de travail dans le volume de travail devient indépendante de la position du piston de transfert 6, 6a si:$\frac{{\text{a}}_{\text{C}}}{{\text{a}}_{\text{E}}} \text{=} \frac{{\text{T}}_{\text{C}}}{{\text{T}}_{\text{H}}}$

### Exemple

Température T_{H} du volume chaud V_{E}, T_{H} = 923°K = 650°C
Température T_{C} du volume froid V_{C}, T_{C} = 323°K = 50°C${\text{a}}_{\text{C}} \text{/} {\text{a}}_{\text{E}} \text{≥0,35}$

Le fonctionnement du moteur est possible seulement si le rapport de surface a_{C}/a_{E} est supérieur à cette limite, c'est-à-dire que le déplacement du piston de transfert 6, 6a doit induire une composante de pression pₓ (fig. 4) qui doit être opposée au déplacement X de ce piston 6, 6a. Le déplacement du piston de transfert 6, 6a est positif si celui-ci se déplace en direction du volume V_{E}. La variation de la quantité WG de gaz de travail dans le volume de travail du moteur Stirling donne lieu à une variation de pression p_{w}, qui est en phase avec la variation de la quantité WG de gaz de travail. La variation de la pression p dans le volume de travail du moteur Stirling correspond à la somme vectorielle des deux pressions partielles pₓ et p_{w}.

La figure 5 montre la variation de la position X du piston de transfert 6, 6a et la variation de la pression en fonction du temps (ou de l'angle Φ). Cette représentation correspond schématiquement à celle de la figure 4. Lorsque la pression diminue, le gaz de travail se trouve en grande partie dans la chambre chaude ou de détente; lorsqu'elle augmente, le gaz de travail se trouve essentiellement dans la chambre froide ou de compression. Pour produire de l'énergie, il faut que le déplacement X du piston 6 précède la variation de pression p.

La figure 6 représente la variation de la quantité WG de gaz de travail dans le volume de travail Stirling et la pression p dans ce volume. Lorsque le gaz de travail s'écoule vers le résonateur tubulaire 18, la quantité WG de gaz diminue, la pression est plus grande que durant son retour où la quantité WG de gaz augmente. Il y a donc un transport d'énergie du volume Stirling vers le tube, qui compense les pertes par frottement dans ce résonateur tubulaire 18.

Afin que p soit en retard sur la variation de la quantité WG de gaz de travail, la figure 4 montre que pₓ doit être opposé à X. Si pₓ devient nul, ou orienté en direction de X, aucune énergie n'est transmise vers le résonateur tubulaire 18 pour compenser les pertes par frottement. Par conséquent, l'onde de pression ne peut pas être maintenue et la machine cesse de fonctionner.

Suite à une étude d'optimisation effectuée à l'aide d'un programme informatique spécialement adapté pour le calcul des cycles Stirling selon la présente invention, les résultats ont montré que pour les générateurs Stirling, le rapport des sections a_{C}/a_{E} doit se situer entre 0,4 et 0,6, de préférence entre 0,45 et 0,55.

La figure 7 donne un exemple de rendement du cycle η_{C} calculé en fonction du travail fourni par cycle E, avec la température de paroi T_{H} de la chambre d'expansion V_{E} et l'amplitude X du piston de transfert 6, 6a comme paramètre. La température de l'échangeur froid T, proche de la température T_{C} est environ à 50°C. Le rendement net du générateur peut être obtenu en multipliant le rendement du cycle par le rendement des moyens de chauffage et celui de l'alternateur.

Ce diagramme montre que dans une gamme relativement grande d'amplitudes du piston de transfert, on peut obtenir de bons rendements, les valeurs les plus élevées étant atteintes à charge partielle. Ces rendements sont légèrement inférieurs à ceux du dispositif de l'état de la technique susmentionné, mais cette très légère baisse est largement compensée par la simplification apportée au dispositif.

Le moteur Stirling devrait toujours fonctionner à des températures de la chambre d'expansion comprises entre 600° et 700°C. Dans cette gamme, la température T_{H} de la chambre d'expansion V_{E} influence principalement la puissance, dans une moindre mesure le rendement. Mais en abaissant la température à 400-500°C, le rendement et la puissance diminuent fortement, essentiellement parce que, dans ces conditions, la variation de pression pₓ induite par le mouvement du piston devient petite et finalement disparaît complètement.

La rigidité latérale de la suspension mécanique du piston de transfert 6, 6a est assurée par des ressorts plats 14, 15 du type de ceux décrits dans « Recent developments in cryocoolers » Ray Radebaugh 19^{TH} International Congress of Refrigeration 1995 Proceedings Volume IIIb, lui permet d'osciller parfaitement selon l'axe longitudinal du logement cylindrique 5, de sorte qu'il n'est pas nécessaire d'utiliser des paliers pneumatiques pour le centrer. Lors de l'assemblage initial, le piston de transfert 6, 6a peut être centré avec une grande précision. En raison de la suspension pneumatique de ce piston de transfert et par conséquent, des faibles forces nécessaires pour les éléments de suspension élastiques constitués par les ressorts plats annulaires 14 et 15, on peut augmenter l'amplitude du piston de transfert 6, 6a de 25% à 50% par rapport au dispositif décrit dans « Free-piston Stirling design features » Neill W. Lane et al. 8^{TH} International Stirling Engine Conference and Exhibition May 27-30, 1997 Ancona. Cette augmentation d'amplitude conduisant à une augmentation des vitesses linéaires, permet de réduire les dimensions de l'alternateur. Dans des conditions de fonctionnement inchangées, on peut atteindre des quantités d'énergie similaires.

L'utilisation d'un seul piston mobile simplifie le réglage initial, le démarrage et le contrôle de puissance de manière significative par rapport aux systèmes Stirling conventionnels à piston libre. La rigidité de la suspension du piston de transfert 6, 6a et par conséquent, l'angle de phase peuvent être ajustés en réglant la pression du gaz de travail dans le volume de travail du moteur Stirling. La fréquence naturelle du résonateur tubulaire 18 peut être ajustée en variant la composition du gaz de travail, c'est-à-dire sa masse moléculaire.

Le démarrage du moteur est ensuite exécuté en portant tout d'abord la température du gaz de travail dans la chambre d'expansion V_{E} à une valeur T_{H} à laquelle la pression du gaz de travail devient indépendante de la position du piston de transfert. La charge du moteur Stirling est ainsi réduite à un minimum (pertes par frottement interne du moteur et par l'écoulement périodique à travers les échangeurs et le régénérateur). Après le démarrage, la température T_{H} sera ajustée à la température de travail optimum.

Le contrôle de la puissance s'effectue très facilement. On règle l'amplitude du piston de transfert 6, 6a et par conséquent la puissance du moteur Stirling, en ajustant la force de freinage exercée par le générateur électrique à une valeur déterminée. Pour des températures données du gaz T_{H}, T_{C} dans les chambres d'expansion, respectivement de compression, la puissance de sortie varie proportionnellement à l'amplitude du piston de transfert 6, 6a. La puissance de chauffage du brûleur (non représenté) destiné à chauffer le gaz de travail de la chambre d'expansion V_{E} est ajustée en continu pour maintenir la température T_{H} désirée dans cette chambre d'expansion V_{E}. Dans des conditions normales, l'amplitude du piston de transfert peut donc être contrôlée avec précision. Il n'est donc pas nécessaire de prévoir de volume mort supplémentaire pour éviter des chocs en cas de dépassement d'amplitude accidentel du piston de transfert. Il est seulement nécessaire d'empêcher que le piston de transfert ne dépasse une amplitude maximum en cas de panne dans le réseau électrique auquel est associé au générateur électrique.

Toute non linéarité de la rigidité de la suspension du piston de transfert 6, 6a a un effet marginal sur sa phase étant donné qu'il est couplé à une charge et se comporte comme un oscillateur fortement amorti.

Une fois que l'ensemble du dispositif est scellé, la fréquence naturelle du résonateur tubulaire 18 dépend seulement de la température moyenne du gaz de travail qui s'y trouve. Cette température peut être réglée avec précision à la valeur désirée au moyen d'un échangeur de chaleur supplémentaire 20 disposé dans le volume Helmholtz 19 et en contrôlant l'énergie thermique extraite. Ceci permet d'ajuster l'angle de phase du résonateur par rapport aux autres variables du système. L'extraction de chaleur du résonateur tubulaire 18 permet de diminuer le refroidissement du gaz de travail situé dans la chambre de compression V_{C}, ce qui permet de simplifier l'échangeur froid du moteur Stirling. Son volume mort et/ou ses pertes par frottement pneumatique peuvent être réduits, apportant un avantage supplémentaire au dispositif objet de la présente invention.

La pression du gaz de travail dans le volume Stirling varie de manière cyclique en fonction de l'oscillation de l'onde de pression dans le résonateur tubulaire 18. En faisant varier de façon appropriée la section du tube, comme on l'expliquera ci-après, on peut obtenir des variations de pression presque parfaitement sinusoïdales. La dissipation d'énergie est alors exclusivement due aux pertes par frottement du fluide et restent modérées, au moins pour les variations de pression considérées dans cette application. Les paramètres du résonateur tubulaire 18, dont un exemple suit, doivent être ajustés à ceux du processus Stirling pour garantir que ces composants interagissent de manière convenable, c'est-à-dire que l'onde est entraînée par le cycle Stirling et que les variations de pression résultantes maintiennent la périodicité du cycle Stirling.

A titre d'exemple, le résonateur tubulaire 18 peut avoir une longueur totale y compris le volume Helmholtz 19, d'environ 1,6m, et une température T de 40°C. La pression moyenne pₒ du gaz est de 4MPa et la fréquence de résonance de ce résonateur est de 50Hz. Pour limiter la longueur du tube on utilisera avantageusement un gaz de travail dont la masse moléculaire est plus élevée que celle de l'hélium, tel qu'un mélange d'hélium et d'argon ou de dioxyde de carbone avec une masse moléculaire M du gaz de 14 kg/kmol. La section minimale Sₘᵢₙ du résonateur tubulaire 18 est, dans cet exemple, de 4, 75cm². Le volume de gaz de travail Vₛ du moteur Stirling 2 est de 1000cm³, tandis que celle du volume de Helmholtz 19 est de 6000cm³.

Avantageusement, le résonateur tubulaire peut être prolongé à l'intérieur du volume Helmholtz 19. Etant donné que cette portion du tube est seulement exposée à des différences de pression limitées, sa paroi peut être mince et peut ainsi facilement être mise sous forme conique 18a empêchant la formation d'ondes de pression à front raide.

Un exemple de répartition de la section le long du tube 18 du résonateur est représenté sur le diagramme de la figure 8. L'extrémité gauche du diagramme correspond à l'extrémité du tube 18 en communication avec le compartiment Stirling 2, tandis que l'extrémité droite correspond à celle qui communique avec le volume Helmholtz 19.

Le diagramme de la figure 9 représente neuf valeurs à intervalles réguliers de la vitesse d'écoulement du gaz de travail dans le tube 18 rapportée à la vitesse du son (donc le nombre de Mach) en fonction de la position dans le tube 18 durant un cycle, tandis que le diagramme de la figure 10 montre la répartition de la pression du gaz de travail rapportée à la pression moyenne durant le même cycle.

Le diagramme des pressions montre clairement qu'avec un dimensionnement approprié du tube, aucun choc ne se produit aux conditions de résonance du tube 18. La pression dans le volume Stirling 2 varie de façon sinusoïdale. La pression et la vitesse sont des fonctions orthogonales, c'est-à-dire que si la pression prend une valeur extrême, la vitesse du gaz de travail est nulle et réciproquement.

Le facteur de qualité calculé du tube 18 se situe entre 25 et 40 pour un rapport de pression dans le volume Stirling π_{C} = pₘₐₓ/pₘᵢₙ = 1, 1, respectivement entre 15 et 25 pour π_{C} = 1,2. La fourchette indiquée tient compte du fait que, d'une part, le coefficient de frottement du gaz de travail en régime instationnaire peut différer de celui d'un régime établi, d'autre part que la rugosité des tubes n'est connue qu'approximativement.

Dans le cas du moteur Stirling à faible puissance étudié dans cet exemple, typiquement de l'ordre 2kW à 5kW, les volumes de gaz de travail déplacés sont de l'ordre d'une centaine de cm³. Les parties cylindriques du tube ont typiquement des diamètres de 2,5 à 4cm. Il peut facilement être courbé ou enroulé de manière à ce que l'ensemble du dispositif occupe un volume aussi réduit que possible. A titre d'exemple, le dispositif illustré par la figure 3 peut avoir une hauteur de 90cm, une largeur de 60cm et une profondeur de 40cm.

La variante illustrée par la figure 2 ne diffère de la forme d'exécution de la figure 1 que par le fait que l'organe de rappel élastique du piston de transfert 6, 6a n'est plus constitué par le volume fermé 10, mais directement par le compartiment cylindrique 3 renfermant l'alternateur. En effet, ce compartiment est également un volume fermé et peut donc aussi servir d'organe élastique de rappel et remplacer ainsi le volume 10 de la forme d'exécution de la figure 1.

Jusqu'ici nous n'avons décrit qu'une forme d'exécution dans laquelle l'énergie mécanique produite est transmise à un organe à mouvement alternatif comme celui du piston de transfert libre 6, 6a du moteur Stirling. En variante, il serait également possible de transformer ce mouvement alternatif en un mouvement rotatif comme ceci est bien connu dans le cas des moteurs à explosion ou des moteurs à vapeur.

Une telle variante est illustrée par la figure 11 sur laquelle on retrouve l'extrémité du piston de transfert libre 6a' et celle du tube de résonance 18' communiquant avec la chambre froide ou volume de compression V_{c}. Une tige 21 est montée coulissante dans un guidage cylindrique 22 par des roulements linéaires 31. Une bielle 23 est articulée par une extrémité à la tige 21 et par son autre extrémité, à un vilebrequin 24 solidaire de l'axe d'un générateur électrique rotatif par exemple, monté dans une enceinte 25.

Dans une variante non représentée des figures 1 à 3 notamment, le résonateur tubulaire 18 peut être constitué par deux éléments tubulaires identiques disposés en opposition diamétrale par rapport audit piston de transfert 6, 6a de manière à équilibrer les forces latérales qui s'exercent sur ce piston de transfert.

En variante, le résonateur tubulaire 18 peut être relié au volume d'expansion V_{E} ou compartiment chaud du moteur Stirling, à condition que l'ensemble de ce tube soit maintenu chaud et ne constitue pas un puits de chaleur. La figure 12 illustre une variante dans laquelle le volume Helmholtz 19 est placé dans une enceinte de chauffage 26, chauffée par des combustibles gazeux, liquides ou solides, alors que le tube 18 est entouré par une isolation thermique 27. On peut ainsi augmenter la température du gaz de travail contenu dans le résonateur tubulaire 18 au-dessus de la température T_{H} de ce gaz dans le volume d'expansion V_{E}. Le résonateur tubulaire 18, 19 peut alors se substituer en partie ou entièrement à l'échangeur chaud 7 du moteur Stirling. Il en résulte ainsi l'économie partielle ou totale d'un échangeur compliqué, coûteux et difficile à optimiser (surface d'échange suffisante avec un volume mort réduit et de faibles pertes de charge). Le résonateur tubulaire 18, 19 présente une surface d'échange considérable et grâce à l'écoulement périodique qui s'établit dans celui-ci, le transfert interne de chaleur est favorable. En raison du régime d'ondes stationnaires qui s'établit dans ce résonateur, son volume interne ne fait pas partie du volume mort du moteur Stirling.

Le principe de fonctionnement du cycle Stirling reste le même que celui expliqué à l'aide des figures 4 à 6.

Pour favoriser l'échange de chaleur on peut augmenter la surface d'échange à l'aide d'ailettes 30 à l'intérieur et/ou à l'extérieur du volume Helmholtz 19. Etant donné que le diamètre du tube 18 est déjà de l'ordre de 2 à 4 fois supérieur à celui de l'échangeur de chaleur 7 et que le diamètre du volume Helmholtz est encore lui-même 2 à 4 fois supérieur à celui du tube 18, l'écartement entre les ailettes peut être sensiblement augmenté. Par conséquent, un tel échangeur est beaucoup moins sensible à l'encrassement par des suies ou autres résidus de combustion que les échangeurs Stirling conventionnels de faible taille. Si nécessaire, il peut facilement être nettoyé et est donc particulièrement bien adapté à des systèmes fonctionnant avec des combustibles solides ou de la biomasse.

La variante illustrée par la figure 13 montre une configuration dans laquelle le résonateur tubulaire 18 est intégré dans un collecteur solaire à haute température. A cet effet, le tube 18 du résonateur est mis sous une forme d'hélice, placée à l'intérieur d'une cavité cylindrique ou conique 28. Une extrémité de ce résonateur tubulaire 18 s'ouvre dans un volume de Helmholtz 19, tandis que l'autre extrémité communique avec le volume d'expansion V_{E} du moteur Stirling, dont on a représenté le piston de transfert 6 et le régénérateur 9. Un miroir parabolique 29 disposé sous l'ouverture de la cavité 28, concentre le rayonnement solaire à l'intérieur de celle-ci.

Un des avantages de cette solution réside dans le fait qu'un tel collecteur est relativement peu sensible à la répartition exacte du rayonnement solaire incident, étant donné que le mouvement périodique du gaz de travail dans le tube 18 du résonateur assure une répartition uniforme de la température dans celui-ci. Un autre avantage résulte du fait que lors de l'apparition du soleil, au moment où un niveau de température T_{H} du gaz de travail dans la chambre d'expansion V_{E} est atteint, le moteur Stirling se met facilement en marche; le risque d'une surchauffe instantanée du collecteur est ainsi diminué.

Une autre variante (figure 14) illustre très schématiquement la combinaison de quatre moteurs Stirling dont on a montré que les volumes de compression respectifs V_{CA}, V_{CB}, V_{CC}, V_{CD}, alternativement les volumes d'expansion respectifs V_{EA}, V_{EB}, V_{EC}, V_{ED}, reliés par quatre résonateurs tubulaires, de formes symétriques T₁, T₂, T₃ et T₄. L'ensemble forme une boucle fermée, chaque volume V étant relié à deux autres volumes voisins, le tout formant un carré dont les tubes de résonance T₁ à T₄ constituent les côtés, les volumes V_{CA} à V_{CD}, alternativement V_{EA} à V_{ED} étant disposés aux angles. Cette configuration permet d'augmenter la puissance thermique en associant entre elles des machines selon une conception modulaire.

Lorsque deux moteurs Stirling sont couplés par l'intermédiaire d'un résonateur tubulaire dans une configuration symétrique, ils travaillent en opposition de phase. Lorsque l'on a quatre moteurs Stirling disposés aux sommets d'un carré comme dans la figure 14, les moteurs qui sont sur une même diagonale sont en phase et sont déphasés de 180° par rapport aux deux autres moteurs disposés sur l'autre diagonale. Les forces transmises à l'extérieur par cet ensemble sont entièrement compensées, ce qui permet de réduire les vibrations transmises à l'extérieur.

La variante de la figure 15 montre simplement deux paires de moteurs Stirling dont les volumes de compression V_{CA}, V_{CB}, respectivement V_{CC}, V_{CD}, alternativement les volumes d'expansion V_{εA}, V_{EB}, respectivement V_{EC}, V_{ED}, sont reliés par deux résonateurs tubulaires T₁, respectivement T₂, alors que les volumes de compression V_{CA} et V_{CC} d'une part, et les volumes de compression V_{CB} et V_{CD}, d'autre part, alternativement les volumes d'expansion V_{EA} et V_{EC} d'une part et les volumes d'expansion V_{EB} et V_{ED}, d'autre part, sont reliés les uns aux autres par des tubes de liaison T_{C1} et T_{C2} dont le rôle est d'assurer que les pressions des volumes de compression, alternativement d'expansion, ainsi reliés sont les mêmes étant donné que les moteurs disposés en diagonales sont en phase.

La figure 16 montre deux moteurs Stirling illustrés par leurs seuls volumes de compression V_{CI}, V_{CII}, alternativement leurs volumes d'expansion V_{EI}, V_{EII} reliés par un résonateur tubulaire 18.

La figure 17 montre le chauffage d'un résonateur tubulaire 18 reliant deux moteurs Stirling comme illustré par les figures 14 à 16, disposé dans une enceinte de chauffage 26. Les extrémités respectives du tube 18 de ce résonateur communiquent avec les volumes d'expansion V_{EI}, V_{EII} de deux moteurs Stirling. Ainsi le tube 18 du résonateur commun à ces deux moteurs constitue également un élément de chauffage commun à ces deux moteurs. Il serait également envisageable d'utiliser plusieurs tubes de résonance 18 en parallèle afin d'augmenter la surface d'échange et d'améliorer le transfert de chaleur.

Tous les exemples qui précèdent montrent une machine Stirling fonctionnant en tant que moteur d'entraînement d'un générateur électrique. Or il est bien connu que les machines Stirling peuvent aussi fonctionner en mode inversé: au lieu de chauffer le gaz de travail circulant à travers la chambre d'expansion pour produire de l'énergie mécanique, il est aussi possible, en entraînant mécaniquement le piston de transfert, de produire du froid par la détente du gaz dans cette chambre d'expansion.

Etant donné que dans ce mode de fonctionnement, le tube de résonance utilisé est entièrement passif, celui-ci ne peut fonctionner que si il est alimenté en énergie par le cycle Stirling. Ceci implique que pour une machine cryogénique, la section a_{E} du piston de transfert 6, 6a délimitant le volume d'expansion V_{E} soit plus faible que la section a_{C} de ce piston de transfert 6, 6a délimitant le volume de compression V_{C}. Le rapport de ces deux section a_{E}/a_{C} détermine le niveau de température le plus bas qui peut théoriquement être atteint.

## Revendications

1. Procédé pour transmettre de l'énergie mécanique entre un piston de transfert (6, 6a) d'une machine Stirling et un organe mobile d'induction (11) d'un générateur ou d'un moteur électrique, le piston de transfert (6, 6a) étant monté dans un cylindre (2), selon lequel on déplace périodiquement à l'aide dudit piston de transfert (6, 6a) un gaz de travail entre une chambre d'expansion (V_{E}) et une chambre de compression (V_{C}) constituant le volume de travail de ladite machine Stirling, associées respectivement à deux faces de travail dudit piston de transfert (6, 6a) en faisant passer ledit gaz à travers un échangeur chaud (7), alternativement froid, relié à une source de chaleur, un régénérateur (9) et un échangeur de refroidissement (8) relié à un puits de chaleur et on exerce une force élastique de rappel sur ce piston de transfert (6, 6a), **caractérisé en ce que** l'on dispose dans ledit cylindre (2) ledit seul piston de transfert (6, 6a), on relie l'une desdites chambres de compression (V_{c}), d'expansion (V_{E}) à un résonateur pneumatique (18), on ajuste la fréquence de ce résonateur pneumatique qui joue le rôle de second piston consistant à amplifier l'onde de pression et à assurer un déphasage entre le déplacement dudit piston de transfert (6, 6a) selon un axe X orienté vers le volume d'expansion V_{E} et les variations de pression dudit gaz de travail dans ledit volume de travail, dont une composante de pression pₓ est de phase opposée au déplacement dudit piston (6, 6a) de manière à compenser les pertes par frottement dans ce résonateur tubulaire 18, on associe une partie (6a) dudit piston orientée vers le volume de compression à des moyens de rappel élastique (10 ; 3) pour exercer une force de rappel et on choisit le rapport de section (a_{C}/a_{E}) entre la partie restante de la face de travail dudit piston (6, 6a) associée audit volume de compression (V_{C}), et la face de travail de ce piston associée audit volume d'expansion (V_{E}) ≥0,35, de manière à entretenir le mouvement périodique du piston de transfert (6,6a) à une amplitude contrôlée en ajustant la force de freinage et à transmettre entre ce piston (6, 6a) et ledit organe mobile d'induction (11) la totalité de ladite énergie mécanique produite.

2. Procédé selon la revendication 1, **caractérisé en ce que**, pour transmettre ladite énergie mécanique dudit piston de transfert (6, 6a) audit organe mobile d'induction (11) d'un générateur électrique, le rapport (a_{C}/a_{E}) que l'on crée entre la section (a_{c}) de la face de travail dudit piston de transfert associée audit volume de compression (V_{c}) et celle (a_{E}) de la face de travail de ce piston de transfert associée audit volume d'expansion (V_{E}) est compris entre 40 et 60%.

3. Procédé selon l'une des revendications précédentes, **caractérisé en ce que** l'on fait sortir de manière étanche dudit cylindre (2), une extrémité (6a) dudit piston (6, 6a) pour la mettre en communication avec un volume fermé (3) dans lequel on dispose ledit générateur électrique et on exerce ladite force de rappel élastique à l'aide des variations de pression du gaz de travail contenu dans ledit volume fermé (3), consécutivement aux déplacements dudit piston (6, 6a).

4. Procédé selon l'une des revendications précédentes, **caractérisé en ce que** pour éviter la formation d'ondes à fronts raides, on fait varier la section d'un conduit tubulaire (18) destiné à former ledit résonateur pneumatique.

5. Procédé selon la revendication 4, **caractérisé en ce que** l'on dispose un volume de Helmholtz (19) à l'extrémité dudit conduit tubulaire (18) opposée à celle reliée à l'une desdites chambres de compression (V_{C}), d'expansion (V_{E}) de ladite machine Stirling.

6. Procédé selon l'une des revendications 4 et 5, **caractérisé en ce que** l'on dispose une partie (18a) du conduit tubulaire (18) à section variable à l'intérieur du volume Helmholtz (19).

7. Procédé selon l'une des revendications 5 et 6, **caractérisé en ce que** l'on refroidit, respectivement on chauffe, de manière contrôlée le gaz de travail contenu dans ledit volume Helmholtz (19).

8. Procédé selon l'une des revendications précédentes, **caractérisé en ce que** l'on ajuste la fréquence propre dudit résonateur (18) en formant ledit gaz de travail par un mélange de gaz de différentes masses moléculaires dans une proportion déterminée.

9. Procédé selon la revendication 1, **caractérisé en ce que**, pour transmettre ladite énergie mécanique dudit organe mobile (11) d'un moteur électrique audit piston de transfert (6, 6a), on dimensionne la section (a_{E}) de l'extrémité (6) dudit piston de transfert (6, 6a) associée à la chambre d'expansion (V_{E}), plus petite que la section (a_{C}) de l'extrémité (6a) de ce piston de transfert (6, 6a) associée à la chambre de compression (V_{C}).

10. Dispositif pour la mise en oeuvre du procédé selon la revendication 1, **caractérisé en ce que** ledit piston (6, 6a) est cinématiquement solidaire dudit organe mobile d'induction (11).

11. Dispositif selon la revendication 10, **caractérisé en ce que** ladite force de rappel élastique exercée sur ledit piston (6, 6a) est engendrée par un espace fermé (10, 3) contenant du gaz, d'un volume déterminée en fonction de la fréquence propre désirée pour ledit piston (6, 6a) et dont une des parois est constituée par une face dudit piston (6, 6a) dont la surface correspond à la différence entré lesdites surfaces de travail.

12. Dispositif selon l'une des revendications précédentes, **caractérisé en ce que** ledit organe mobile est un organe rotatif, relié audit piston (6'a, 21) par un embiellage (23, 24), des moyens de guidage linéaires (31) étant associés audit piston (6'a, 21).

13. Dispositif selon l'une des revendications précédentes, **caractérisé en ce que** ledit résonateur est constitué par deux éléments tubulaires (T₁, T₂) identiques disposés en opposition diamétrale par rapport audit piston de transfert (6, 6a).

14. Dispositif selon l'une des revendications précédentes, **caractérisé en ce que** ledit résonateur tubulaire (18) est relié à la chambre d'expansion (V_{E}) de la machine Stirling et qu'il est associé à des moyens de chauffage constituant la source chaude de ladite machine Stirling.

15. Dispositif selon l'une des revendications 10, 11 et 14, **caractérisé en ce que** quatre dispositifs Stirling sont reliés les uns aux autres au moyen de quatre résonateurs tubulaires (T₁-T₄), les pistons de transfert de deux dispositifs Stirling non adjacents travaillant en phase et les deux autres en opposition de phase.

16. Dispositif selon l'une des revendications 10, 11, 12 et 14, **caractérisé en ce que** chaque extrémité du résonateur tubulaire (18) est relié à l'une des chambres froide (V_{C}), chaude (V_{E}) d'une machine Stirling.

17. Dispositif selon l'une des revendications précédentes, **caractérisé en ce que** lesdits moyens de chauffage présentent la forme d'un collecteur de rayonnement solaire (28, 29).

## Patentansprüche

1. Verfahren zur Übertragung mechanischer Energie von einem Übertragungskolben (6, 6a) auf einen beweglichen Induktionsteil (11) eines elektrischen Generators oder Motors, bei welchem der Übertragungskolben (6, 6a) in einem Zylinder (2) angeordnet und elastisch aufgehängt ist und durch dessen Bewegung ein Arbeitsgas periodisch zwischen einem Entspannungsvolumen (V_{E}) und einem Kompressionsvolumen (V_{C}), welche dem Arbeitsvolumen einer Stirlingmaschine zugehören, die genannten Volumen jeweils durch Arbeitsflächen des Übertragungskolbens (6, 6a) begrenzt sind und das genannte Gas durch einen heissen, alternativ kalten Wärmetauscher (7), welcher mit einer Wärmequelle verbunden ist, einen Regenerator (9) und einen Kühler (8), welcher mit einer Wärmesenke verbunden ist, verschoben wird, **dadurch gekennzeichnet, dass** im genannten Zylinder (2) ein einziger Übertragungskolben (6, 6a) angeordnet ist, eines der genannten Expansionsvolumen (V_{E}), Kompressionsvolumen (V_{C}), mit einem pneumatischen Resonator (18), dessen Eigenfrequenz geeignet abgestimmt wird, verbunden ist und welches die Rolle eines zweiten Kolbens ausübt, wodurch sich die, durch die Gasverschiebung zwischen den beiden genannten Volumen ergebende periodische Druckwelle verstärkt und dessen Phasenlage sich gegenüber der Lage des Übertragungskolbens (6, 6a) geändert wird, wobei eine Druckkomponente p_{X} der Verschiebung dieses Kolbens (6, 6a) entlang seiner zum Expansionsvolumen hin gerichteten X-Achse entgegengesetzt ist und **dadurch** die Reibungsverluste der im Resonanzrohr angefachten Druckwelle kompensiert, der zum Kompressionsvolumen (V_{C}) gerichtete Teil des Übertragungskolbens (6, 6a) mit einer elastischen Aufhängung (10; 3) versehen ist, welche eine Rückstellkraft auf diesen Kolben ausübt und dieser ein Verhältnis seiner beiden Arbeitsflächen a_{C}, resp. a_{E}, welche das Kompressionsvolumen (V_{C}), resp. das Expansionsvolumen (V_{E}) begrenzen, von (*a*_{*C*}/*a*_{*E*})≥0.35 aufweist, so dass eine periodische Bewegung des Übertragungskolbens (6, 6a) aufrecht erhalten und dessen Amplitude durch Ausübung einer kontrollierten Bremskraft angepasst wird, wodurch die gesamte produzierte mechanische Energie vom Übertragungskolben (6, 6a) an den beweglichen Induktionsteil (11) übertragen werden kann.

2. Verfahren nach Anspruch 1, **gekennzeichnet dadurch, dass** zur Übertragung der mechanischen Energie vom Übertragungskolben (6, 6a) an den beweglichen Induktionsteil (11) eines elektrischen Generators ein Verhältnis (a_{C}/a_{E}) zwischen den Flächen a_{C}, resp. a_{E}, des Übertragungskolbens (6, 6a), welche das Kompressionsvolumen (V_{C}), resp. das Expansionsvolumen (V_{E}) begrenzen, von 40 bis 60% gewählt wird.

3. Verfahren entsprechend einem der vorgehenden Ansprüche, **dadurch gekennzeichnet, dass** ein Teil (6a) des Übertragungskolbens (6, 6a) den Zylinder (2) dynamisch dicht durchdringt und mit dem, in einem geschlossenen Volumen (3) angeordneten elektrischen Generator verbindet, wobei durch die Bewegung des Übertragungskolbens (6, 6a) im geschlossenen Volumen (3) das eingeschlossene Arbeitsgas eine periodische Druckänderung erfährt und damit eine elastische Rückstellkraft auf den Kolben (6, 6a) ausübt.

4. Verfahren entsprechend einem der vorgehenden Ansprüche, **dadurch gekennzeichnet, dass** zur Vermeidung von sich aufsteilenden Wellen eine variable Querschnittsverteilung über der Länge des rohrförmigen Resonators (18) verwendet wird .

5. Verfahren entsprechend Anspruch 4, **dadurch gekennzeichnet, dass** ein Helmholtz-Volumen (19) am Ende des rohrförmigen Resonators (18) angeschlossen wird, welches jenem mit dem Kompressionsvolumen (V_{C}), resp. Expansionsvolumen (V_{E}) verbundenen Ende gegenüber liegt.

6. Verfahren entsprechend einem der Ansprüche 4 und 5, **dadurch gekennzeichnet, dass** ein Teil (18a) des rohrförmigen Resonators, welcher einen veränderlichen Querschnitt aufweist, innerhalb des Helmholtz-Volumens (19) angeordnet wird.

7. Verfahren entsprechend einem der Ansprüche 5 und 6, **dadurch gekennzeichnet, dass** das im Helmholtz-Volumen (19) eingeschlossene Arbeitsgas in kontrollierter Weise entweder geheizt oder gekühlt wird.

8. Verfahren entsprechend einem der vorgehenden Ansprüche, **dadurch gekennzeichnet, dass** die Eigenfrequenz des rohrförmigen Resonators (18) durch Verwendung eines Gemisches von Arbeitsgasen verschiedener Molekularmassen und durch Änderung derer Zusammensetzung angepasst wird.

9. Verfahren entsprechend Anspruch 1, **dadurch gekennzeichnet, dass** zur Übertragung mechanischer Energie von einem beweglichen Teil eines elektrischen Motors an den Übertragungskolben (6, 6a) die Arbeitsfläche (a_{E}) , welche dem Entspannungsvolumen (V_{E}) zugeordnet ist, kleiner gewählt wird als die Arbeitsfläche (a_{C}), welche dem Kompressionsvolumen (V_{C}) zugeordnet ist.

10. Vorrichtung zur Umsetzung des Verfahrens nach Anspruch 1, **dadurch gekennzeichnet, dass** der Übertragungskolben (6, 6a) mit dem beweglichen Induktionsteil (11) des elektrischen Generators oder Motors mechanisch fest verbunden ist.

11. Vorrichtung zur Umsetzung des Verfahrens nach Anspruch 10, **dadurch gekennzeichnet, dass** die auf den Übertragungskolben (6, 6a) wirkende elastische Rückstellkraft durch ein Gas gefülltes, geschlossenes Volumen (10, 3) ausgeübt wird, dessen Inhalt durch die gewünschte Eigenfrequenz dieses Kolbens bestimmt wird und durch eine seiner Flächen begrenzt wird, welche der Differenz der beiden Arbeitsflächen des genannten Kolbens (6, 6a) entspricht.

12. Vorrichtung zur Umsetzung des Verfahrens nach einem der vorhergehenden Ansprüche, **dadurch gekennzeichnet, dass** das bewegliche induktive Element (11) ein drehender Teil ist, welcher über einen Kurbeltrieb (23, 24) mit dem Übertragungskolben (6'a, 21) verbunden ist, wobei diesem Kolben (6'a, 21) lineare Führungselemente (31) zugeordnet sind.

13. Vorrichtung zur Umsetzung des Verfahrens nach einem der vorhergehenden Ansprüche, **dadurch gekennzeichnet, dass** der sogenannte Resonator zwei identische, rohrförmige Elemente (T₁, T₂) umfasst, welche an radial entgegengesetzten Positionen des Übertragungskolbens (6, 6a) angeschlossen sind.

14. Vorrichtung zur Umsetzung des Verfahrens nach einem der vorhergehenden Ansprüche, **dadurch gekennzeichnet, dass** der rohrförmige Resonator (18) an das Expansionsvolumen (V_{E}) der Stirling-Maschine angeschlossen und mit der heissen Quelle des Stirling-Motors verbunden ist.

15. Vorrichtung zur Umsetzung des Verfahrens nach einem der vorhergehenden Ansprüche 10, 11 und 14, **dadurch gekennzeichnet, dass** vier Stirling-Einheiten durch vier rohrförmige Resonatoren (T₁ - T₄) miteinander verbunden sind, wobei die nicht nebeneinander angeordneten Übertragungskolben (6, 6a) in Phase, die beiden anderen in Gegenphase schwingen.

16. Vorrichtung zur Umsetzung des Verfahrens nach einem der vorhergehenden Ansprüche 10, 11, 12 und 14, **dadurch gekennzeichnet dass** jedes Ende des rohrförmigen Resonators an einem kalten Kompressionsvolumen (V_{C}), alternativ heissen Expansionsvolumen (V_{E}) einer Stirling-Maschine angeschlossen ist.

17. Vorrichtung zur Umsetzung des Verfahrens nach einem der vorhergehenden Ansprüche, **dadurch gekennzeichnet dass** die sogenannte heisse Quelle in Form eines Absorbers für Solarstrahlung (28, 29) gestaltet ist.

## Claims

1. A method for transmitting mechanical energy between a transfer piston (6, 6a) of a Stirling machine and a moveable induction member (11) of a generator or of an electric motor, the transfer piston (6, 6a) being mounted in a cylinder (2), according to which a working gas is periodically displaced between an expansion chamber (V_{E}) and a compression chamber (V_{C}) constituting the working volume of said Stirling machine, with the aid of said transfer piston (6, 6a), said chambers being associated respectively with two working faces of said transfer piston (6, 6a), by making the gas pass through a hot (7), alternatively cold exchanger, linked to a heat source, a regenerator (9) and a cooling exchanger (8) linked to a heat sink and an elastic restoring force is exerted on this transfer piston (6, 6a), **characterised by** disposing in said cylinder (2) the only transfer piston (6, 6a), one of the compression (V_{C}), expansion (V_{E}) chambers being linked to a pneumatic resonator (18), the frequency of said resonator is adjusted to make it act as a second piston amplifying the pressure wave and to create a phase shift between the movement of the transfer piston (6, 6a) along an X-axis oriented towards the expansion chamber (V_{E}) and the pressure variation of said gas contained in said working volume, a component pₓ of said pressure variation being opposed to the movement of said transfer piston (6, 6a) by which the flow friction forces exerted in the tubular resonator (18) become compensated, in providing the piston at the compression volume side with elastic suspension means (10; 3) creating a restoring force, a section ratio (*a*_{*C*}/*a*_{*E*})≥0.35 is created between the piston working faces associated respectively to the compression volume (V_{C}) and to the expansion volume (V_{E}) in such a way as to maintain said transfer piston (6, 6a) in a periodic movement at a controlled amplitude in adjusting the braking forces exerted upon the said piston (6, 6a) and to transmit from said piston (6, 6a) to said moveable induction member (11) all of said mechanical energy produced .

2. The method as claimed in claim 1, wherein to transmit said mechanical energy from said transfer piston (6, 6a) to said moveable induction member (11) of an electric generator, the ratio (a_{C}/a_{E}) created between the section (a_{C}) of that working face of this transfer piston which is associated with said compression volume (V_{c}) and the section (a_{E}) of this transfer piston which is associated with that expansion volume (V_{E}) lies between 40 and 60%.

3. The method as claimed in one of the preceding claims, wherein an end (6a) of said piston (6, 6a) is made to exit said cylinder (2) in a leak-tight manner so as to place said end in communication with a closed volume (3) in which said electric generator is disposed and said elastic restoring force is exerted with the aid of the pressure variations of the working gas contained in said closed volume (3), consecutively upon the displacement of said piston (6, 6a).

4. The method as claimed in one of the preceding claims, wherein to avoid the formation of steep-fronted waves, the section of a tubular duct intended to form said pneumatic resonator (18) is varied.

5. The method as claimed in claim 4, wherein a Helmholtz volume (19) is disposed at the opposite end of said tubular duct (18) from that which is linked to one of said compression (V_{C}), expansion (V_{E}) chambers of said Stirling machine.

6. The method as claimed in claims 4 or 5, wherein a part (18a) of the tubular duct with variable section is disposed inside the Helmholtz volume (19).

7. The method as claimed in claims 5 or 6, wherein the working gas contained in said Helmholtz volume (19) is cooled, respectively heated, in a controlled manner.

8. The method as claimed in one of the preceding claims, wherein the natural frequency of said resonator (18) is adjusted by forming said working gas by mixing gases of various molecular masses in a specified proportion.

9. The method as claimed in claim 1, wherein to transmit said mechanical energy of said moveable induction member (11) of an electric motor to said transfer piston, the section (a_{E}) of that end of the transfer piston which is associated with said expansion chamber (V_{E}) is dimensioned smaller than the section (a_{C}) of that end of the transfer piston (6, 6a) which is associated with the compression chamber (V_{C}).

10. A device for implementing the method as claimed in claim 1, wherein said piston is kinematically secured to said moveable induction member (11).

11. The device as claimed in claim 10, wherein said elastic restoring force exerted on said piston (6, 6a) is produced by a closed space (10; 3) containing gas of a specified volume determined as a function of the desired natural frequency of said piston (6, 6a) and one of the walls of which consists of a face of said piston (6, 6a) whose surface area corresponds to the difference in area of said working surfaces.

12. The device as claimed in one of the preceding claims, wherein said moveable member is a rotary member, linked to said piston (6'a, 21) by a connecting-rod assembly (23, 24), linear means of guidance (31) being associated with said piston (6'a, 21).

13. The device as claimed in one of the preceding claims, wherein said resonator consists of two identical tubular elements (T₁, T₂) disposed in diametral opposition with respect to said transfer piston (6, 6a).

14. The device as claimed in one of the preceding claims, wherein said tubular resonator (18) is linked to the expansion chamber (V_{E}) of the Stirling machine and that it is associated with heating means constituting the hot source of said Stirling machine.

15. The device as claimed in one of the claims 10, 11 and 14, wherein four Stirling devices are linked together by means of four tubular resonators (T₁ - T₄), the transfer pistons of two non-adjacent Stirling devices working in phase and the other two in phase opposition.

16. The device as claimed in one of the claims 10, 11, 12 and 14, wherein each end of the tubular resonator (18) is linked to one of the cold (V_{C}), hot (V_{E}) chambers of a Stirling machine.

17. The device as claimed in one of the preceding claims, wherein said heating means exhibit the form of a solar radiation collector (28, 29).
